# EUROPÄISCHE PATENTSCHRIFT

(11) **EP 2 316 540 B1**
(45) Veröffentlichungstag und Bekanntmachung des Hinweises auf die Patenterteilung: **17.10.2012**
(21) Anmeldenummer: 09174471.4
(22) Anmeldetag: 29.10.2009
(51) Int. Cl.: A63B 24/00, A63B 21/062, A63B 21/072

(54) **Trainingsstation und Fitnessstation mit der Trainingsstation**
Training station and fitness station with the training station
Station d'entraînement et station de fitness dotée de la station d'entraînement

(43) Veröffentlichungstag der Anmeldung: 04.05.2011
(73) Patentinhaber: Mayr, Helmuth, 86368 Gersthofen (DE)
(72) Erfinder: Mayr, Helmuth, 86368 Gersthofen (DE)
(74) Vertreter: Fischer, Ernst

(56) Entgegenhaltungen:
- WO-A1-2007/125344
- WO-A2-2009/013679
- US-A1- 2002 128 127
- US-A1- 2004 176 226
- US-A1- 2007 135 264

## Beschreibung

Die Erfindung betrifft eine Trainingsstation und eine Fitnessstation, die die Trainingsstation aufweist.

Zur sportlichen Betätigung ist es bekannt ein Trainingsgerät heranzuziehen, das für ein inhäusiges Training eines Trainierenden bereitgestellt ist. Ein Trainingsgerät kann beispielsweise ein Fahrrad, ein Laufband, ein Stepper oder ein Ellipsentrainer sein, mit denen der Trainierende seine Ausdauer verbessern kann. Zum Kräftigen von entsprechenden Muskelpartien des Trainierenden eignen sich eine Beinpresse, eine Drückbank oder ein Rudergerät. Übungen, die der Trainierende an den Übungsgeräten abzuleisten hat, sind insbesondere für eine sportliche Betätigung im Allgemeinen geeignet oder unter Berücksichtigung von medizinischen und physiotherapeutischen Aspekten ausgewählt. Werden die Übungen von dem Trainierenden nicht gemäß einer fachkundigen Vorgabe absolviert, so kann sich der erwünschte Trainingserfolg beim Trainierenden nicht einstellen und der Trainierende kann sich einen gesundheitlichen Schaden zufügen. Dadurch ist es notwendig, dass der Trainierende beim Üben von einem fachkundigen Personal, wie beispielsweise einem Trainer, einem Physiotherapeuten oder einem Arzt, instruiert und überwacht wird, um stets eine zufriedenstellende Übungsausführung durch den Trainierenden sicherzustellen. Ferner gelingt es einem ungeübten Trainierenden häufig nicht, die selbst ausgeführten Übungen ausreichend zu überwachen, so dass die Übungen von dem Trainierenden unkontrolliert, unexakt oder sogar falsch ausgeführt werden. Dieses Problem tritt insbesondere dann auf, wenn die bei der Übung vollzogene Bewegung durch den Trainierenden nicht von dem Trainingsgerät vorgegeben und geführt ist, sondern von dem Trainierenden selbst zu koordinieren ist. Dies ist insbesondere bei einer Hantel als dem Trainingsgerät der Fall, die herkömmlich mit einer Hand, wenn es eine Kurzhantel ist, oder mit zwei Händen, wenn es eine Langhantel ist, zu fassen ist, wobei die Übung prinzipiell aus jeder beliebigen Bewegung mit der Hantel bestehen kann, die anatomisch und konstitutionell von den Händen und den Armen des Trainierenden handhabbar ist. Bei der Übung mit der Hantel kann es somit leicht passieren, dass der Trainierende von einem vorgegebenen Bewegungsablauf abweicht, so dass während der Übung die Ist-Lage und die Ist-Bewegungsbahn der Hantel von ihrer Soll-Lage und ihrer Soll-Bewegungsbahn zu stark abweicht. Bei einer Übung mit der Hantel sowie bei allen Übungen mit frei geführter Bewegung mit den Händen kommt es darauf an, wie die Standposition des Trainierenden beim Ausführen der Übung ist. Steht beispielsweise der Trainierende mit seinen Füßen schulterbreit oder in Schrittstellung, so kann dementsprechend die Soll-Lage und die Soll-Bewegungsbahn davon abhängig gemacht sein.

Die Beobachtung zur Überwachung und Instruktion des Trainierenden durch Fachpersonal in einem Fitnessstudio oder einer therapeutischen Arztpraxis ist personal- und kostenaufwändig. Außerdem wird durch die Anwesenheit des fachkundigen Betreuungspersonals mehr Platz benötigt, als würde der Trainierende die Übung alleine machen. Führt allerdings der Trainierende ohne die Betreuung die Übung durch, so läuft er Gefahr, dass er die Übung aus sportlicher und therapeutischer Sicht unzureichend durchführt.

In WO 2009/013679 A2 ist ein Trainingsgerät beschrieben, welches einen Körper, an den ein Sensor angebracht ist, der dazu angepasst ist Bewegungsdaten zwischen einer ersten und einer zweiten Extremposition zu detektieren, einen Prozessor, einen Speicher und eine Ausgabe aufweist, wobei der Prozessor die Bewegungsdaten empfängt, in dem Speicher eine Bewegungsvorlage für ein Zeitintervall gespeichert ist und der Prozessor am Ende des Zeitintervalls die Bewegungsdaten mit der Bewegungsvorlage vergleicht und die Ausgabe ansteuert, sobald die Differenz zwischen den Bewegungsdaten und der Bewegungsvorlage eine gewisse Schwelle überschreitet.

Aufgabe der Erfindung ist es, eine Trainingsstation und eine Fitnessstation zu schaffen, mit der es einem Trainierenden ermöglicht ist, kostengünstig und effizient zu trainieren.

Die erfindungsgemäße Trainingsstation weist eine Standmatte, ein Trainingsgerät, eine Kontrolleinheit und eine Anzeigeeinheit auf. Die Standmatte zum darauf Stehen mit mindestens einem Fuß eines Trainierenden beim Trainieren weist einen Standsensor zum Generieren eines Echtzeit-Standsignals in Abhängigkeit der Position des mindestens einen Fußes auf der Standmatte beim darauf Stehen auf. Das Trainingsgerät weist ein mit einer Vorspannung vorgespanntes Angriffsmittel, das zum Training mit einer Hand des Trainierenden greifbar und gegen die Vorspannung frei bewegbar und/oder haltbar ist, sowie einen Lagesensor zum Generieren eines Echtzeit-Lagesignals in Abhängigkeit der Lage und/oder der zeitlichen Lageänderung des Angriffsmittels relativ zur Standmatte auf. Die Kontrolleinheit ist eingerichtet das Echtzeit-Standsignal und das Echtzeit-Lagesignal zu empfangen sowie in Abhängigkeit des Echtzeit-Standsignals einen Lage-Sollbereich zu definieren und in Abhängigkeit eines Vergleichs des Echtzeit-Lagesignals mit dem Lage-Sollbereich, ob die aktuelle Lage und/oder die aktuelle zeitliche Lageänderung des Angriffsmittels innerhalb des Lage-Sollbereichs liegen, ein Echtzeit-Kontrollsignal zu generieren. Die Anzeigeeinheit ist eingerichtet, das Echtzeit-Kontrollsignal zu empfangen und für den Trainierenden erkennbar bereitzustellen. Die erfindungsgemäße Fitnessstation weist eine Zentraleinheit mit einer Mehrzahl an den Trainingsstationen auf, wobei die Zentraleinheit eingerichtet ist mit den Kontrolleinheiten der Trainingsstationen zu kommunizieren, so dass Daten zur Definition der Lage-Sollbereiche an die einzelnen Kontrolleinheiten übermittelbar sind.

Somit kann der Trainierende beim Trainieren mit der erfindungsgemäßen Trainingsstation erkennen, ob er sein Trainingsziel erreicht hat, ohne dass der Trainierende von einem fachkundigen Personal begleitet ist. Dadurch ist der Trainierende beim Trainieren angehalten sich unmittelbar mit seiner Ausübung des Trainings auseinanderzusetzen. Die Anzeigeeinheit stellt ihm hierbei eine Rückmeldung durch das Echtzeit-Kontrollsignal zur Verfügung, ob die Übungsausführung als zufriedenstellend angesehen werden kann. Mit Hilfe der erfindungsgemäßen Fitnessstation kann das Training von mehreren Trainierenden mit ihren Trainingsstationen koordiniert werden, so dass mit der erfindungsgemäßen Fitnessstation ein Gruppentraining, das individuell auf die einzelnen Trainierenden abgestimmt ist, durchführbar ist, wodurch die Motivation der einzelnen Trainierenden steigerbar ist. Eine Koordination und Überwachung der Trainings übernehmen die Kontrolleinheiten zusammen mit der Zentraleinheit, wobei fachkundiges Personal bei der Durchführung der Trainings nicht anwesend zu sein braucht. Somit ist mit der erfindungsgemäßen Trainingsstation und der erfindungsgemäßen Fitnessstation ein effektives Training ermöglicht, obwohl der Personaleinsatz und somit die Personalkosten gering sind.

Die Kontrolleinheit ist bevorzugt eingerichtet Wiederholungen der Trainingsübung derart auszuwerten, dass nur solche Wiederholungen gezählt werden, bei denen die aktuelle Lage und/oder die aktuelle zeitliche Lageänderung des Angriffsmittels innerhalb des Lage-Sollbereichs liegen. Hierbei ist es bevorzugt, dass die Kontrolleinheit eingerichtet ist eine vorherbestimmte Maximalzahl an Wiederholungen mit der Anzeigeeinheit bereitzustellen, wobei die Maximalzahl in Abhängigkeit der Güterate der Wiederholungen bezüglich der Lage und/oder der zeitlichen Lageänderung des Angriffsmittels angepasst ist. Dadurch ist vorteilhaft das Trainieren mit der erfindungsgemäßen Trainingsstation hinsichtlich der Güte der von dem Trainierenden ausgeübten Übungen konditioniert. Daraus ergibt sich die Möglichkeit bei einer entsprechend schlechten Güterate den Trainierenden länger trainieren zu lassen, so dass sich ein schneller Trainingserfolg beim Trainierenden einstellt. Ferner ergibt sich mit der erfindungsgemäßen Trainingsstation die Möglichkeit auf die schlechte Güterate als eine schlechte Tagesform des Trainierenden zu reagieren und das Training diesbezüglich anzupassen. Ferner könnte mit der erfindungsgemäßen Trainingsstation auf eine hohe Güterate so reagiert werden, dass der Trainierende mit der aktuellen Übung nicht mehr unterfordert ist und, um einen schnellen Trainingserfolg zu generieren, die Maximalzahl an Wiederholungen für die aktuelle Übung erhöht und gegebenenfalls der Lage-Sollbereich entsprechend angepasst wird.

Die Trainingsstation weist bevorzugt eine Markierungseinheit auf, mit der an der Oberfläche der Standmatte eine vorherbestimmte Position des mindestens einen Fußes des Trainierenden anzeigbar ist. Dabei ist die Kontrolleinheit bevorzugt eingerichtet, die aktuelle Position des mindestens einen Fußes mit der vorherbestimmten Position zu vergleichen und das Echtzeit-Kontrollsignal entsprechend anzupassen, wenn der Vergleich ergibt, dass die aktuelle Position des mindestens einen Fußes sich von der vorherbestimmten Position unterscheidet. Dadurch ist vorteilhaft bei der erfindungsgemäßen Trainingsstation die Position des Fußes des Trainierenden auf der Standmatte in die Konzeption des Trainings bezüglich der Maximalanzahl an Wiederholungen und des Lage-Sollbereichs aufgenommen. Ferner ist durch den Einsatz der Markierungseinheit sichergestellt, dass bei einer entsprechenden Vorgabe der Position des mindestens einen Fußes des Trainierenden der Trainierende beim Trainieren einen stabilen Stand hat.

Bevorzugtermaßen ist die Anzeigeeinheit eine optische Anzeige oder eine haptische Anzeige und ist bevorzugt in der Standmatte oder in dem Angriffsmittel angeordnet. Durch die Anzeigeeinheit erhält der Trainierende stets eine Rückmeldung über die Güte seiner Übungsausführung. Durch die entsprechende Anzeige des Echtzeit-Kontrollsignals erhält der Trainierende eine Information darüber, ob und inwiefern er seinen Übungsablauf hinsichtlich der Lage und der Lageänderung des Angriffsmittels einer Korrektur zu unterziehen hat. Der Lagesensor ist bevorzugt in dem Angriffsmittel und die Kontrolleinheit ist bevorzugt in der Standmatte integriert. Für den Lagesensor kann ein Ort außerhalb des Angriffsmittels vorgesehen sein, wenn eine entsprechende Kopplung zwischen dem Lagesensor und dem Angriffsmittel zur Erfassung der Lage und/oder der zeitlichen Lageänderung des Angriffsmittels ermöglicht ist. Die Kontrolleinheit kann auch außerhalb der Standmatte vorgesehen sein, wodurch allerdings die Trainingsstation ein zusätzliches Bauteil aufweisen würde als bei der integralen Anordnung. Der Lagesensor weist bevorzugt ein Gyroskop oder eine CCD-Kamera auf.

Die Kontrolleinheit weist bevorzugtermaßen einen Prozessor und eine Speichereinheit auf. Dabei weist bevorzugt die Trainingsstation eine Eingabeeinheit für eine Dateneingabe an die Speichereinheit auf. Die Trainingsstation weist ferner bevorzugt einen Transponder für eine Dateneingabe an den Prozessor auf. Dadurch ist es vorteilhaft ermöglicht, dass mittels der Eingabeeinheit beispielsweise eine vorherbestimmte Maximalanzahl an Wiederholungen einer Übung und der dazugehörige Lage-Sollbereich eingegeben werden können. Mit dem Transponder kann beispielsweise unter Einsetzen von RFID-Technologie ein Trainierender identifiziert werden, worauf davon abhängig in der Speichereinheit gespeicherte Daten bezüglich der vorherbestimmten Maximalanzahl an Wiederholungen einer Übung und Daten zur Definition des dazugehörigen Lage-Sollbereichs aus der Speichereinheit abgerufen und von dem Prozessor verarbeitet werden können. Es sind weitere Möglichkeiten der Eingabe von Daten durch die Eingabeeinheit und der Manipulation des Prozessors durch den Transponder, sowie einem Zusammenwirken der Speichereinheit und des Prozessors denkbar, um dadurch dem Trainierenden ein auf ihn individuell abgestimmtes Übungsprofil bereitzustellen.

Das Trainingsgerät ist bevorzugt eine Hantel, deren Hantelgriff das Angriffsmittel ist, oder ein Lastzuggerät, deren Zuggriff das Angriffsmittel ist. Sowohl mit der Hantel als auch mit dem Lastzuggerät sind von dem Trainierenden frei geführte Übungen durchzuführen, deren Überwachung und Konditionierung unter Berücksichtigung des Stands des Trainierenden mit der erfindungsgemäßen Trainingsstation durchführbar sind.

Bevorzugtermaßen ist die Zentraleinheit der Fitnessstation eingerichtet mit einer Mehrzahl an Kontrolleinheiten zu kommunizieren, so dass für den einen oder die mehreren Trainierenden beim Training mit mehreren Trainingsstationen eine Trainingssequenz steuerbar ist. Dabei gestaltet sich bevorzugt der Aufbau der Fitnessstation derart, dass um die Zentraleinheit beispielsweise kreisförmig die mehreren Trainingsstationen angeordnet sind, so dass die Trainierenden um die Zentraleinheit von der einen Trainingsstation zu der nächsten Trainingsstation im Rahmen der Trainingssequenz wechseln können. Dabei ist es bevorzugt möglich, dass von der Zentraleinheit optische und/oder akustische Signale zusätzlich dem Trainierenden bereitgestellt sind, wodurch dem Trainierenden angezeigt werden kann, wann ein derartiger Wechsel von der einen Trainingsstation zu der benachbarten Trainingsstation im Uhrzeigersinn erfolgen soll. Die Zentraleinheit kann ferner bevorzugt derart mit den Trainingsstationen kommunizieren, dass von einer beliebigen Trainingsstation der Trainierende mit seiner Trainingssequenz beginnen und durch einen angezeigten Wechsel zu einer der anderen Trainingsstationen die Trainingssequenz fortsetzen kann.

Bevorzugt kann die Zentraleinheit als eine Säule ausgebildet sein, auf deren Außenoberfläche beispielsweise beim Trainieren der Trainierenden eine Filmsequenz gezeigt wird. Die Filmsequenz kann ein Werbefilm sein, so dass während des Trainings den Trainierenden eine Werbebotschaft übermittelt werden kann. Die Zentraleinheit kann bevorzugt mit der Mehrzahl an Kontrolleinheiten derart kommunizieren, dass von der Zentraleinheit die Anzeigeeinheiten von ausgewählten Trainingsstationen ansteuerbar sind. Somit kann beispielsweise durch optische Signale der Anzeigeeinheiten, wenn die Anzeigeeinheiten optische Anzeigen sind, ein zu erfolgender Wechsel der Trainingsstationen bei einem Zirkeltraining den Trainierenden angezeigt sein.

Im Folgenden werden bevorzugte Ausführungsbeispiele einer erfindungsgemäßen Trainingsstation und einer erfindungsgemäßen Fitnessstation anhand der beigefügten schematischen Zeichnungen erläutert. Es zeigen:
Figur 1 eine perspektivische Ansicht einer ersten, erfindungsgemäßen Ausführungsform der Trainingsstation,
Figur 2 eine perspektivische Darstellung einer zweiten, erfindungsgemäßen Ausführungsform der Trainingsstation,
Figur 3 eine perspektivische Darstellung einer Hantel gemäß der Ausführungsform aus Figur 1, und
Figur 4 eine prinzipielle Schemadarstellung des Aufbaus der Trainingsstation.

Wie es aus Fig. 1 ersichtlich ist, weist eine erste Ausführungsform einer Trainingsstation 1 eine Standmatte 2 auf, auf der ein Trainierender 11 steht. Ferner weist die Trainingsstation 1 eine Hantel 3 auf, die von einem Hantelgriff 4 und zwei Hantelgewichte 5 gebildet ist. Die in Fig. 2 gezeigte Ausführungsform der Trainingsstation 1 weist statt der Hantel 3 ein Lastzuggerät 6 auf, das von einem Zuggriff 7, einem Seil 8 und einer Winde 9 sowie einem Gegengewicht 10 gebildet ist Die in Fig. 1 gezeigte Hantel 3 ist von dem Trainierenden 11 gegen die Schwerkraft zu bewegen und zu halten. Analog ist das in Fig. 2 gezeigte Lastzuggerät 6 von dem Trainierenden 11 gegen die Schwerkraft des Gegengewichts 10, die via das Seil 8 und die Winde 9 auf den Zuggriff 7 übertragen ist, zu bewegen und zu halten. Der Trainierende 11 weist einen ersten Fuß 12 und einen zweiten Fuß 13 auf sowie eine Hand 14. Mit der Hand 14 greift der Trainierende gemäß Fig. 1 den Hantelgriff 4 bzw. gemäß Fig. 2 den Zuggriff 7.

Die Standmatte 2 weist eine erste Beleuchtungsmarkierung 15 und eine zweite Beleuchtungsmarkierung 16 auf, wobei die erste Beleuchtungsmarkierung 15 die Soll-Position des ersten Fußes 12 des Trainierenden 11 auf der Standmatte 2 anzeigt und die zweite Beleuchtungsmarkierung 16 die Soll-Position des zweiten Fußes 13 des Trainierenden 11 auf der Standmatte 2 anzeigt. Der Trainierende 11 steht gemäß der von den Beleuchtungsmarkierungen 15, 16 angezeigten Soll-Positionen auf der Standmatte 2, so dass der erste Fuß 12 auf der ersten Beleuchtungsmarkierung 15 und der zweite Fuß 13 auf der zweiten Beleuchtungsmarkierung 16 angeordnet ist.

Wie es in Fig. 1 und 3 gezeigt ist, ist in dem Hantelgriff 4 der Hantel 3 ein Lagesensor 19 zur Ermittlung der Lage und/oder der zeitlichen Lageänderung der Hantel 3 bzw. des Hantelgriffs 4 eingebaut. Analog zeigt Fig. 2 den Lagesensor 19 in dem Zuggriff 4 des Lastzuggeräts 6 eingebaut. Ferner, wie es in Fig. 1 und 2 gezeigt ist, sind in der Standmatte 2 eine Speichereinheit 22 und ein Prozessor 24, die eine Kontrolleinheit 21 bilden, eingebaut. Außerdem ist in der Standmatte 2 eine Sichtanzeige 26, eine Tastatur 27 und ein Transponder 28 vorgesehen.

In Fig. 4 ist ein schematischer Aufbau der Trainingsstation 1 gezeigt. Der Hantelgriff 4 der Hantel 3 bzw. der Zugriff 7 des Lastzuggeräts 6 weisen jeweils den Lagesensor 19 auf. Von dem Lagesensor 19 wird in Echtzeit entsprechend der aktuellen Lage und/oder der aktuellen zeitlichen Lageänderung des Hantelgriffs 4 bzw. des Zugriffs 7 relativ zur Standmatte 2 ein Echtzeit-Lagesignal 20 erzeugt. Das Echtzeit-Lagesignal 20 wird der Kontrolleinheit 21, die in der Standmatte 2 eingebaut ist, bereitgestellt. Die Übertragung des Echtzeit-Lagesignals 20 von dem Lagesensor 19 zu der Kontrolleinheit 21 kann beispielsweise über eine Kabelverbindung oder eine Funkverbindung erfolgen. Die Kontrolleinheit 21 weist die Speichereinheit 22 und den Prozessor 24 auf, wobei in der Speichereinheit 22 mindestens ein Lage-Sollbereich 23 für das Echtzeit-Lagesignal 20 abgelegt ist. Der Lage-Sollbereich 23 ist dem Prozessor 24 bereitgestellt, wodurch mit dem Prozessor 24 feststellbar ist, ob die Lage bzw. die Lageänderung gemäß dem Echtzeit-Lagesignal 20 des Lagesensors 19 innerhalb oder außerhalb des Lage-Sollbereichs 23 liegt. Entsprechend dieser Analyse wird mit dem Prozessor 24 ein Echtzeit-Kontrollsignal 25 erzeugt, das eine Information darüber enthält, ob das Echtzeit-Lagesignal 20 innerhalb des Lage-Sollbereichs 23 liegt. Das Echtzeit-Kontrollsignal 25 ist der Sichtanzeige 26 bereitgestellt, mit der das Echtzeit-Kontrollsignal 25 dem Trainierenden 11 sichtbar bereitgestellt ist, so dass der Trainierende 11 die Information darüber erhält, ob die Trainingsübung, die er soeben mit der Hantel 3 bzw. dem Lastzuggerät 6 durchführt, hinsichtlich des Bewegungsablaufs seiner Hand 14 in Ordnung ist.

Mit Hilfe des Standsensors 17 wird ermittelt, welche Positionen die Füße 12 und 13 des Trainierenden auf der Standmatte 2 beim Training einnehmen. In Abhängigkeit der tatsächlich, von dem Standsensor 17 detektierten Positionen wird von dem Standsensor 17 ein Echtzeit-Standsignal 18 erzeugt, das der Kontrolleinheit 21 bereitgestellt ist. In Abhängigkeit des Echtzeit-Standsignals 18 wird der Lage-Sollbereich 23 definiert, so dass von dem Trainierenden 11 eine auf seinen aktuellen Stand auf der Standmatte 2 abgestimmte Übung mit der Hantel 3 bzw. dem Lastzuggerät 6 durchgeführt werden kann.

Die Tastatur 27 ist mit der Kontrolleinheit 21 gekoppelt, so dass mit der Tastatur 27 ein oder mehrere Lage-Sollbereiche 23 der Speichereinheit 22 eingegeben werden können. Der Transponder 28 ist ebenfalls mit der Kontrolleinheit 21 gekoppelt, wobei der Transponder 28 sowohl mit der Speichereinheit 22 als auch mit dem Prozessor 24 gekoppelt ist. Mit Hilfe des Transponders 28 ist es möglich beispielsweise unter Zuhilfenahme der RFID-Technik bei einer entsprechenden Dateneingabe an den Prozessor 24 einen für den Trainierenden 11 passenden Lage-Sollbereich 23 aus der Speichereinheit 22 auszuwählen und dem im Prozessor 24 bewerkstelligten Vergleich zwischen dem Echtzeit-Lagesignal 20 und dem Lage-Sollbereich 23 zur Verfügung zu stellen. Von dem Prozessor 24 sind ferner die Beleuchtungsmarkierungen 15, 16 ansteuerbar, wodurch Soll-Positionen für die Füße 12, 13 des Trainierenden 11 auf der Standmatte 2 vorgegeben werden können.

Zum Konfigurieren der Trainingsstation 1 für einen individuellen Trainierenden 11 kann beispielsweise ein vorherbestimmter Lage-Sollbereich 23 mit Hilfe der Tastatur 27 in die Speichereinheit 22 eingegeben werden. Nähert sich der Trainierende 11 mit einem Kommunikationsmittel (nicht gezeigt), das mit dem Transponder 28 derart kommunizieren kann, dass der Trainierende 11 identifiziert ist, so kann unter Ansteuern der Speichereinheit 22 und des Prozessors 24 durch den Transponder 28 der speziell für den individuellen Trainierenden 11 vorgesehene Lage-Sollbereich 23 bereitgestellt werden. In Abhängigkeit dieses Lage-Sollbereichs 23 werden die Beleuchtungsmarkierungen 15, 16 aktiviert, wodurch dem Trainierenden 11 mitgeteilt wird, wie er seine Füße 12, 13 auf der Standmatte 2 zu positionieren hat. Die tatsächliche Position der Füße 12, 13 des Trainierenden 11 auf der Standmatte 2 wird von dem Standsensor 17 erfasst und in Abhängigkeit der aktuellen Position der Füße 12, 13 auf der Standmatte 2, sollten diese Positionen nicht mit den Soll-Positionen, die von den Beleuchtungsmarkierungen 15, 16 vorgegeben sind, übereinstimmen, kann von dem Prozessor 24 der Lage-Sollbereich 23 korrigiert werden. Führt der Trainierende 11 die gewünschte Übung durch, wird von dem Lagesensor 19 das Echtzeitsignal 20 hinsichtlich der aktuellen Lage und der aktuellen zeitlichen Lageänderung des Hantelgriffs 4 bzw. des Zugriffs 7 an die Kontrolleinheit 21 übertragen. Ein quantitativer und/oder qualitativer Vergleich durch den Prozessor 24, ob das Echtzeit-Lagesignal 20 innerhalb des korrigierten Lage-Sollbereichs 23 liegt, ergibt das Echtzeit-Kontrollsignal 25. Sollte das Echtzeit-Lagesignal 20 nicht innerhalb des korrigierten Lage-Sollbereichs 23 liegen, so ist das Echtzeit-Kontrollsignal 25 derart gestaltet, dass die Sichtanzeige 26 beispielsweise rot leuchtet. Dadurch sieht der Trainierende 11, dass er seine Übung nicht wie gewünscht ausführt und kann bei nachfolgenden Wiederholungen der Übung diese entsprechend korrigieren. Führt schließlich der Trainierende 11 die Übung so aus, dass das Echtzeit-Lagesignal 20 innerhalb des korrigierten Lage-Sollbereichs 23 liegt, so leuchtet die Sichtanzeige 26 beispielsweise grün auf, wodurch dem Trainierenden 11 mitgeteilt ist, dass er seine Übung wie gewünscht ausführt. Der Prozessor 24 ist ferner derart ausgestaltet, dass er anhand des Echtzeit-Lagesignals 20 ein Zählen der Wiederholungen der Übung vornehmen kann. Ferner ist wahlweise der Prozessor 24 derart einstellbar, dass ein Weiterzählen nur dann erfolgt, wenn eine Wiederholung der Übung derart ausgeführt ist, dass das Echtzeit-Lagesignal 20 innerhalb des korrigierten Lage-Sollbereichs 23 liegt.

Eine Fitnessstation (nicht gezeigt) weist eine Mehrzahl der Trainingsstationen 1 auf. Eine Fitnessstation weist eine Zentraleinheit auf, die beispielsweise als eine Säule ausgebildet ist. In einem Trainingsraum ist beispielsweise die Säule mittig angeordnet, wobei um die Säule kreisförmig und äquidistant die Trainingsstationen 1 angeordnet sind. Die Zentraleinheit ist derart eingerichtet mit den Kontrolleinheiten 21 der Trainingsstationen 1 zu kommunizieren. Diese Kommunikation kann beispielsweise über den Transponder 28 und/oder über eine Kabelverbindung und/oder über eine Funkverbindung erfolgen. Die Zentraleinheit ist von einem Trainer manipulierbar, wodurch mit der Zentraleinheit beispielsweise die Lage-Sollbereiche 23 für die Speichereinheiten 22 der Trainingsstationen 1 eingebbar sind. Ferner kann mit der Zentraleinheit eine Manipulation der Prozessoren 24 der Trainingsstationen 1 derart erfolgen, dass unter Ansteuerung der Sichtanzeigen 26 ein von mehreren Trainierenden 11 koordiniertes Training mit den Trainingsstationen 1 ermöglicht ist.

## Patentansprüche

1. Trainingsstation mit einem Trainingsgerät (3, 6), das ein mit einer Vorspannung vorgespanntes Angriffsmittel (4, 7) aufweist, das zum Training mit einer Hand (14) eines Trainierenden (11) greifbar und gegen die Vorspannung frei bewegbar und/oder haltbar ist, **dadurch gekennzeichnet, dass** die Trainingsstation (1) eine Standmatte (2) zum darauf Stehen mit mindestens einem Fuß (12, 13) des Trainierenden (11) beim Trainieren aufweist, die einen Standsensor (17) zum Generieren eines Echtzeit-Standsignals (18) in Abhängigkeit der Position des mindestens einen Fußes (12, 13) auf der Standmatte (2) beim darauf Stehen aufweist, und das Trainingsgerät (3, 6) einen Lagesensor (19) zum Generieren eines Echtzeit-Lagesignals (20) in Abhängigkeit der Lage und/oder der zeitlichen Lageänderung des Angriffsmittels (4, 7) relativ zur Standmatte (2) aufweist, wobei die Trainingsstation (1) eine Kontrolleinheit (21), die eingerichtet ist das Echtzeit-Standsignal (18) und das Echtzeit-Lagesignal (20) zu empfangen sowie in Abhängigkeit des Echtzeit-Standsignals (18) einen Lage-Sollbereich (23) zu definieren und in Abhängigkeit eines Vergleichs des Echtzeit-Lagesignals (20) mit dem Lage-Sollbereich (23), ob die aktuelle Lage und/oder die aktuelle zeitliche Lageänderung des Angriffsmittels (4, 7) innerhalb des Lage-Sollbereichs (23) liegen, ein Echtzeit-Kontrollsignal (25) zu generieren, und eine Anzeigeeinheit (26) aufweist, die eingerichtet ist das Echtzeit-Kontrollsignal (25) zu empfangen und für den Trainierenden (11) erkennbar bereitzustellen.

2. Trainingsstation gemäß Anspruch 1, wobei die Kontrolleinheit (21) eingerichtet ist Wiederholungen einer Trainingsübung derart zu auszuwerten, dass nur solche Wiederholungen gezählt werden, bei denen die aktuelle Lage und/oder die aktuelle zeitliche Lageänderung des Angriffsmittels (4, 7) innerhalb des Lage-Sollbereichs (23) liegen.

3. Trainingsstation gemäß Anspruch 2, wobei die Kontrolleinheit (21) eingerichtet ist eine vorherbestimmte Maximalanzahl an Wiederholungen mit der Anzeigeeinheit (26) bereitzustellen, wobei die Maximalzahl in Abhängigkeit der Güterate der Widerholungen bezüglich der Lage und/oder der zeitlichen Lageänderung des Angriffsmittels (4, 7) angepasst ist.

4. Trainingsstation gemäß einem der Ansprüche 1 bis 3, wobei die Trainingsstation (1) eine Markierungseinheit (15, 16) aufweist, mit der an der Oberfläche der Standmatte (2) eine vorherbestimmte Position des mindestens einen Fußes (12, 13) des Trainierenden (11) anzeigbar ist.

5. Trainingsstation gemäß Anspruch 4, wobei die Kontrolleinheit (21) eingerichtet ist die aktuelle Position des mindestens einen Fußes (12, 13) mit der vorherbestimmten Position zu vergleichen und das Echtzeit-Kontrollsignal (25) entsprechend anzupassen, wenn der Vergleich ergibt, dass die aktuelle Position des mindestens einen Fußes (12, 13) sich von der der vorherbestimmten Position unterscheidet.

6. Trainingsstation gemäß einem der Ansprüche 1 bis 5, wobei die Anzeigeeinheit (26) eine optische Anzeige oder eine haptische Anzeige und in der Standmatte (2) oder in dem Angriffsmittel (4, 7) angeordnet ist.

7. Trainingsstation gemäß einem der Ansprüche 1 bis 6, wobei der Lagesensor (19) in dem Angriffsmittel (4, 7) und die Kontrolleinheit (21) in der Standmatte (2) integriert sind.

8. Trainingsstation gemäß einem der Ansprüche 1 bis 7, wobei die Kontrolleinheit (21) einen Prozessor (24) und eine Speichereinheit (22) aufweist.

9. Trainingsstation gemäß Anspruch 8, wobei die Trainingsstation (1) eine Eingabeeinheit (27) für eine Dateneingabe an die Speichereinheit (22) aufweist.

10. Trainingsstation gemäß Anspruch 8 oder 9, wobei die Trainingsstation (1) einen Transponder (28) für eine Dateneingabe an den Prozessor (24) aufweist.

11. Trainingsstation gemäß einem der Ansprüche 1 bis 10, wobei das Trainingsgerät eine Hantel (3), deren Hantelgriff (4) das Angriffsmittel ist, oder ein Lastzuggerät (6) ist, deren Zuggriff (7) das Angriffsmittel ist.

12. Trainingsstation gemäß einem der Ansprüche 1 bis 11, wobei der Lagesensor (19) ein Gyroskop oder eine CCD-Kamera aufweist.

13. Fitnessstation mit einer Zentraleinheit und einer Mehrzahl an Trainingsstationen gemäß einem der Ansprüche 1 bis 13, wobei die Zentraleinheit eingerichtet ist mit den Kontrolleinheiten (21) der Trainingsstationen (1) zu kommunizieren, so dass Daten zur Definition der Lage-Sollbereiche (23) an die einzelnen Kontrolleinheiten (21) übermittelbar sind.

14. Fitnessstation gemäß Anspruch 13, wobei die Zentraleinheit eingerichtet ist mit der Mehrzahl an Kontrolleinheiten (21) zu kommunizieren, so dass für den einen oder mehreren Trainierenden (11) beim Training mit mehreren Trainingsstationen (1) eine Trainingssequenz steuerbar ist.

## Claims

1. A training station having a training device (3, 6) which comprises a grip device (4, 7) which is pretensioned with a pretensioning force, and which can be gripped for the purpose of training by a hand (14) of the person training (11), and which can move freely and/or can be held against the pretensioning force, **characterized by** the training station (1) having a standing mat (2) for the purpose of a person training (11) to stand thereon with at least one foot (12, 13) during the training, said standing mat (2) having a stance sensor (17) for the purpose of generating a real-time stance signal (18) according to the position of the at least one foot (12, 13) on the standing mat (2) while the person training (11) is standing thereon; the training device (3, 6) also having a position sensor (19) for the purpose of generating a real-time position signal (20) according to the position and/or to the change in position over time of the grip device (4, 7) relative to the standing mat (2); wherein the training station has a controller unit (21) which is set up to receive the real-time stance signal (18) and the real-time position signal (20), and to define a target position range (23) according to the real-time stance signal (18), and to generate a real-time control signal (25) according to a comparison of the real-time position signal (20) to the target position range (23), wherein said comparison determines whether the current position and/or the current change in position over time of the grip device (4, 7) is/are within the target position range (23); and has a display device (26) which is set up to receive the real-time control signal (25) and provide the same in a recognizable manner to the person training (11).

2. A training station according to claim 1, wherein the controller unit (21) is set up to evaluate the repetitions of a training exercise in such a manner that only the particular repetitions are counted for which the actual position and/or the actual change in position over time of the grip device (4, 7) during said repetitions lie(s) within the target position range (23).

3. A training device according to claim 2, wherein the controller unit (21) is set up to output a previously determined maximum number of repetitions by means of the display unit (26), wherein the maximum number is adjusted according to the quality rate of the repetitions with respect to the position and/or the change in position over time of the grip device (4, 7).

4. A training station according to one of the claims 1 to 3, wherein the training station (1) has a marking unit (15, 16), wherein a previously determined position of the at least one foot (12, 13) of the person training (11) can be displayed on the surface of the standing mat (2) by means of said marking unit (15, 16).

5. A training station according to claim 4, wherein the controller unit (21) is set up to compare the current position of the at least one foot (12, 13) to the previously determined position, and to accordingly adjust the real-time control signal (25) if the comparison produces the result that the current position of the at least one foot (12, 13) is different from the previously determined position.

6. A training station according to one of the claims 1 to 5, wherein the display unit (26) is a visual display or a haptic display, and is arranged in the standing mat (2) or in the grip device (4, 7).

7. A training station according to one of the claims 1 to 6, wherein the position sensor (19) is integrated into the grip device (4, 7), and the controller unit (21) is integrated into the standing mat (2).

8. A training station according to one of the claims 1 to 7, wherein the controller unit (21) has a processor (24) and a storage device (22).

9. A training station according to claim 8, wherein the training station (1) has an input device (27) for the inputting of data to the storage unit (22).

10. A training station according to claim 8 or 9, wherein the training station (1) has a transponder (28) for the inputting of data to the processor (24).

11. A training station according to one of the claims 1 to 10, wherein the training device is a dumbbell (3) and the dumbbell grip (4) thereof is the grip device, or the training device is a traction device (6) and the traction grip (7) is the grip device.

12. A training station according to one of the claims 1 to 11, wherein the position sensor (19) has a gyroscope or a CCD camera.

13. A fitness station having a central unit and having a plurality of training stations according to one of the claims 1 to 13, wherein the central unit is set up to communicate with the controller units (21) of the training stations (1), such that data used to define the target position range (23) can be transmitted to the individual controller units (21).

14. A fitness station according to claim 13, wherein the central unit is set up to communicate with the plurality of controller units (21), such that it is possible to control a training sequence for the one or multiple persons training (11) when the same are training with multiple training stations (1).

## Revendications

1. Station d'entraînement comportant un appareil d'entraînement (3, 6) qui présente un moyen d'attaque (4, 7) soumis à une précontrainte, que la personne qui s'entraîne (11) peut saisir avec une main (14) pour s'exercer et qui peut être déplacé librement et/ou tenu contre la force de précontrainte, **caractérisé en ce que** la station d'entraînement (1) comporte un tapis (2) sur lequel la personne qui s'entraîne (11) se place avec au moins un pied (12, 13) lorsqu'elle s'exerce, station qui comporte un capteur de position debout (17) servant à générer un signal de position debout en temps réel (18) en fonction de la position du ou des pieds (12, 13) sur le tapis (2) lorsqu'une personne se trouve dessus et **en ce que** l'appareil d'entraînement (3, 6) présente un capteur de position (19) servant à générer un signal de position en temps réel (20) en fonction de la position et/ou de la modification de la position dans le temps du moyen d'attaque (4, 7) par rapport au tapis (2), sachant que la station d'entraînement (1) comporte une unité de commande (21) qui est conçue pour recevoir le signal de position debout en temps réel (18) et le signal de position en temps réel (20) et définir une plage théorique de position (23) en fonction du signal de position debout en temps réel (18) et générer un signal de commande en temps réel (25) en fonction d'une comparaison du signal de position en temps réel (20) à la plage théorique de position (23), que la position actuelle et/ou la modification actuelle de la position dans le temps du moyen d'attaque (4, 7) se trouve(nt) ou pas dans la plage théorique de la position (23), et présente une unité d'affichage (26) qui est conçue de manière à recevoir le signal de commande en temps réel (25) et le présenter à la personne qui s'exerce (11) d'une manière reconnaissable.

2. Station d'entraînement selon la revendication 1, dans laquelle l'unité de commande (21) est conçue pour évaluer des répétitions d'un exercice d'entraînement de telle sorte que seules les répétitions pour lesquelles la position actuelle et/ou la modification de la position actuelle dans le temps du moyen d'attaque (4, 7) se trouve(nt) dans la plage théorique de la position (23).

3. Station d'entraînement selon la revendication 2, dans laquelle l'unité de commande (21) est conçue pour présenter un nombre maximal prédéterminé de répétitions à l'aide de l'unité d'affichage (26), sachant que le nombre maximal est adapté en fonction du coefficient de qualité des répétitions par rapport à la position et/ou à la modification de la position dans le temps du moyen d'attaque (4, 7).

4. Station d'entraînement selon l'une quelconque des revendications 1 à 3, sachant que la station d'entraînement (1) comporte une unité de marquage (15, 16) permettant d'indiquer, sur la superficie du tapis (2), une position prédéfinie du ou des pieds (12, 13) de la personne qui s'entraîne (11).

5. Station d'entraînement selon la revendication 4, sachant que l'unité de commande (21) est conçue pour comparer la position actuelle du ou des pieds (12, 13) à la position prédéfinie et adapter le signal de commande en temps réel (25) en conséquence lorsqu'il ressort de la comparaison que la position actuelle du ou des pieds (12, 13) diffère de celle de la position prédéfinie.

6. Station d'entraînement selon l'une quelconque des revendications 1 à 5, sachant que l'unité d'affichage (26) est un affichage optique ou un affichage haptique et est installée dans le tapis (2) ou dans le moyen d'attaque (4, 7).

7. Station d'entraînement selon l'une quelconque des revendications 1 à 6, sachant que le capteur de position (19) est intégré dans le moyen d'attaque (4, 7) et l'unité de commande (21) dans le tapis (2).

8. Station d'entraînement selon l'une quelconque des revendications 1 à 7, sachant que l'unité de commande (21) comporte un processeur (24) et une unité de stockage (22).

9. Station d'entraînement selon la revendication 8, sachant que la station d'entraînement (1) comporte une unité d'entrée (27) pour une introduction de données dans l'unité de stockage (22).

10. Station d'entraînement selon la revendication 8 ou la revendication 9, sachant que la station d'entraînement (1) comporte un transpondeur (28) pour une introduction de données dans le processeur (24).

11. Station d'entraînement selon l'une quelconque des revendications 1 à 10, sachant que l'appareil d'entraînement est un haltère (3) dont la poignée (4) est le moyen d'attaque ou un appareil à traction de charge (6) dont la poignée de traction (7) est le moyen d'attaque.

12. Station d'entraînement selon l'une quelconque des revendications 1 à 11, sachant que le capteur de position (19) comporte un gyroscope ou une caméra CCD.

13. Station de gymnastique comportant une unité centrale et une pluralité de stations d'entraînement selon l'une quelconque des revendications 1 à 13, sachant que l'unité centrale est conçue de manière à communiquer avec les unités de commande (21) des stations d'entraînement (1) de telle sorte que des données puissent être transmises aux différentes unités de commande (21) pour la définition des plages théoriques de position (23).

14. Station de gymnastique selon la revendication 13, sachant que l'unité centrale est conçue de manière à communiquer avec la pluralité d'unités de commande (21) de façon à ce qu'une séquence d'entraînement puisse être commandée pour une ou plusieurs personnes qui s'entraînent (11) lors de l'entraînement avec plusieurs stations d'entraînement (1).
